# EUROPÄISCHE PATENTANMELDUNG

(11) **EP 0 415 231 A2**
(43) Veröffentlichungstag der Anmeldung: **06.03.1991**
(21) Anmeldenummer: 90115950.9
(22) Anmeldetag: 21.08.1990
(51) Int. Cl.: F28D 15/02

(54) **Wärmerohr**

(30) Priorität: 01.09.1989 DE 3929024
(71) Anmelder: DEUTSCHE FORSCHUNGSANSTALT FÜR LUFT- UND RAUMFAHRT e.V., D-53111 Bonn (DE)
(72) Erfinder: Lindner, Friedrich, Dr., D-7022 Leinfelden-Echterdingen 1 (DE)
(74) Vertreter: Beck, Jürgen

(57) **Zusammenfassung**

Um eine Heatpipe (10) mit einem ein wärmetransportierendes Medium beinhaltenden Gehäuse, welches einen Verdampfungsbereich (24) und einen Kondensationsbereich (30) aufweist, derart zu verbessern, daß die heatpipe (10) hinsichtlich ihrer Übertragungsleistung optimal arbeitet, wird vorgeschlagen, daß in dem Gehäuse ein Dampfkanal (46) vorgesehen ist, daß zwischen dem Dampfkanal (46) und dem Kondensationsbereich eine nichtbenetzbare poröse Struktur (42) angeordnet ist, welche aufgrund ihrer Porengröße für das Kondensat undurchlässig ist, und daß ein das Kondensat vom Kondensationsbereich (30) zum Verdampfungsbereich (24) führender Kondensatkanal (56) vorgesehen ist.

## Beschreibung

Die Erfindung betrifft eine Heatpipe mit einem ein wärmetransportierendes Medium beinhaltenden Gehäuse, welches einen Verdampfungsbereich und einen Kondensationsbereich aufweist.

Derartige Heatpipes sind bekannt.

Bei diesen Heatpipes besteht das Problem, daß zur Erzielung höchster Übertragungsleistungen, insbesondere bei kleinen Querschnitten, der Dampfstrom und der diesem entgegengesetzt gerichtete Kondensatstrom nur mit Schwierigkeiten entkoppelt werden können, somit stets der Kondensatstrom durch den entgegengesetzten Dampfstrom mitgerissen oder behindert wird und folglich die Heatpipe hinsichtlich ihrer Übertragungsleistung nicht optimal arbeitet.

Der Erfindung liegt daher die Aufgabe zugrunde, eine Heatpipe der gattungsgemäßen Art derart zu verbessern, daß dieses Problem nicht mehr auftritt.

Diese Aufgabe wird bei einer Heatpipe der eingangs beschriebenen Art erfindungsgemäß dadurch gelöst, daß in dem Gehäuse ein Dampfkanal vorgesehen ist, daß zwischen dem Dampfkanal und dem Kondensationsbereich eine nichtbenetzbare poröse Struktur angeordnet ist, welche aufgrund ihrer Porengröße für das Kondensat undurchlässig ist, und daß ein das Kondensat vom Kondensationsbereich zum Verdampfungsbereich führender Kondensatkanal vorgesehen ist.

Nichtbenetzbarkeit bedeutet dabei, daß die Oberflächenspannung des wärmetransportierenden Mediums größer ist als die kritische Oberflächenspannung der porösen Struktur.

Durch die vorliegende Erfindung ist es hiermit erstmalig gelungen, in einer Heatpipe den Dampfstrom vom Kondensatstrom vollständig zu trennen, da die nichtbenetzbare poröse Struktur verhindert, daß das Kondensat im Kondensationsbereich in den Dampfkanal gelangen kann. Das Kondensat ist vielmehr gezwungen, in dem Kondensatkanal zum Verdampfungsbereich zu strömen, in welchem es wiederum verdampft wird.

Durch die ständige Kondensatbildung im Kondensationsbereich wird außerdem der Druck im Kondensat erhöht und somit dieses aufgrund des ansteigenden Drucks durch den Kondensatkanal zum Verdampfungsbereich gedrückt, so daß insbesondere auch ein "Trockenlaufen" von unter Schwerkrafteinfluß arbeitenden Heatpipes nicht mehr vorkommen kann, solange dieser Druck den Kapillardruck der nichtbenetzbaren Struktur nicht übersteigt.

Bei einem besonders bevorzugten Ausführungsbeispiel der erfindungsgemäßen Heatpipe ist vorgesehen, daß der Kondensatkanal als vom kondensierten Medium benetzbare Kapillarstruktur ausgebildet ist. Durch diese Ausbildung des Kondensatkanals werden zusätzlich zu der aufgrund der erfindungsgemäßen Lösung entstehenden Drucksteigerung im im Kondensationsbereich stehenden Kondensat noch Kapillarkräfte eingesetzt, um den Transport des Kondensats zum Verdampfungsbereich zu verbessern.

Eine besonders gute Wirkungsweise der erfindungsgemäßen Heatpipe läßt sich dadurch erreichen, daß sich die Kapillarstruktur bis in den Kondensationsbereich hinein erstreckt.

Darüber hinaus hat es sich als zweckmäßig erwiesen, wenn die Kapillarstruktur durch die nichtbenetzbare Struktur, gebildet ist, die hierfür mit benetzbaren Materialien oberflächenbeschichtet ist. Somit läßt sich in einfacher Weise durch Herstellung einer einzigen Trägerstruktur aus dieser die gewünschte Kapillarstruktur und die nichtbenetzbare poröse Struktur ausbilden.

Weiterhin ist es vorteilhaft, wenn zwischen dem Verdampfungsbereich und dem Dampfkanal eine nichtbenetzbare poröse Struktur vorgesehen ist, welche aufgrund ihrer Porengröße für das kondensierte Medium undurchlässig ist.

Die einfachste Lösung sieht hierbei vor, daß die nichtbenetzbare poröse Struktur das gesamte Gehäuse innen auskleidet.

Als konstruktiv vorteilhaft hat sich eine Lösung erwiesen, bei welcher die nichtbenetzbare poröse Struktur Teil eines Gehäuseeinsatzes ist, so daß sowohl im Kondensationsbereich als auch im Verdampfungsbereich eine klare Auftrennung zwischen Kondensatstrom und Dampfstrom erfolgt.

Zweckmäßigerweise erstreckt sich bei der erfindungsgemäßen Heatpipe die Kapillarstruktur bis in den Verdampfungsbereich.

Hierbei ist günstigerweise vorgesehen, daß der Gehäuseeinsatz den Dampfkanal umfaßt, beispielsweise in Form von in den Gehäuseeinsatz eingebrachten Bohrungen oder Kanälen.

Ferner ist es vorteilhaft, wenn der Gehäuseeinsatz den Kondensatkanal umfaßt, wobei dieser beispielsweise ebenfalls in Form von Kanälen in den Gehäuseeinsatz einbringbar ist.

Nur vorteilhafter ist es, wenn der Gehäuseeinsatz die Kapillarstruktur mit umfaßt, d. h., daß der Gehäuseeinsatz teilweise die Kapillarstruktur bildet.

Als besonders kostengünstige Lösung hat es sich dabei erwiesen, wenn der Gehäuseeinsatz aus der nichtbenetzbaren porösen Struktur hergestellt und in einem peripheren Bereich in eine benetzbare Kapillarstruktur umgewandelt ist, beispielsweise durch ein oberflächliches Beschichten der nichtbenetzbaren porösen Struktur mit einem von dem Kondensat benetzbaren Material.

Eine konstruktiv besonders bevorzugte Lösung sieht vor, daß das Gehäuse ein Hohlzylinder ist und der Gehäuseeinsatz ein in diesen einsetzbares hohles Teil mit einer zylindermantelförmig angeordneten nichtbenetzbaren porösen Struktur.

Bei allen bislang beschriebenen Ausführungsbeispielen wurde nichts über die Materialstruktur der nichtbenetzbaren porösen Struktur ausgesagt. So ist es beispielsweise vorteilhaft, wenn die nichtbenetzbare poröse Struktur ein Schaummaterial, ein Gewebematerial oder ein Filzmaterial ist.

Ferner wurde bei den bislang beschriebenen Ausführungsbeispielen nichts darüber ausgesagt, aus welchem Material die nichtbenetzbare poröse Struktur vorteilhafterweise hergestellt ist. So sehen beispielsweise Ausführungsbeispiele vor, die nichtbenetzbare poröse Struktur aus Graphit, als nichtbenetzbares Material für als wärmetransportierendes Medium dienende Metalle oder Alkalihalogenide, sowie aus Teflon als nichtbenetzbares Material für als wärmetransportierendes Medium dienendes Wasser oder Ammoniak auszubilden.

Ferner wurde im Zusammenhang mit den bislang dargestellten Ausführungsbeispielen nichts über die Porengröße der porösen Struktur ausgesagt. Die Porengröße wird dabei durch die Oberflächenspannung des Kondensats festgelegt und so gewählt, daß sie kleiner als die Porengröße ist, durch welche das Kondensat bei den vorliegenden Drucken noch hindurchtreten würde.

Weitere Merkmale und Vorteile der Erfindung sind Gegenstand der nachfolgenden Beschreibung sowie der zeichnerischen Darstellung eines Ausführungsbeispiels. In der Zeichnung zeigen:
Fig. 1 eine perspektivische Darstellung eines ersten Ausführungsbeispiels einer in Längsrichtung aufgeschnittenen Heatpipe und
Fig. 2 eine perspektivische Darstellung eines zweiten Ausführungsbeispiels einer in Längsrichtung aufgeschnittenen Heatpipe.

Ein als Ganzes mit 10 bezeichnetes erstes Ausführungsbeispiel einer erfindungsgemäßen Heatpipe umfaßt ein Gehäuse 12, welches als zylindrisches Rohr 14, verschlossen mit endseitigen Deckeln 16 und 18 ausgebildet ist.

In dem zylindrischen Rohr 14 ist ein wärmetransportierendes Medium angeordnet, welches entweder als Kondensat oder als Dampf in dem zylindrischen Rohr vorliegt. Wird einem Wandbereich 20 des zylindrischen Rohrs 14 ein Wärmestrom 22 zugeführt, so bildet sich im zylindrischen Rohr 14 ein Verdampfungsbereich 24, in welchem das mit dem Wandbereich 20 in Kontakt kommende Kondensat 26 verdampft und als Dampfstrom 28 zu einem Kondensationsbereich 30 im Rohr 14 strömt, in welchem es bei Kontakt mit einem Wandbereich 32 des zylindrischen Rohrs kondensiert und von dort als Kondensatstrom 34 wieder zum Verdampfungsbereich 24 wandert. Vom Wandbereich 32 kann somit ein Wärmestrom 36 abgeführt werden.

Zur Trennung des Dampfstroms 28 vom Kondensatstrom 34 in dem zylindrischen Rohr ist innerhalb desselben ein Gehäuseeinsatz 38 vorgesehen, welcher ebenfalls als zylindrisches Rohr ausgebildet ist und sich vom einen Deckel 16 zum anderen Deckel 18 erstreckt. Dieser Gehäuseeinsatz ist im Verdampfungsbereich als nichtbenetzbare poröse Struktur 42 ausgebildet, welche aufgrund ihrer Porösität den sich im Verdampfungsbereich 24 bildenden Dampfstrom 28 von einem Zwischenraum 44, zwischen dem Gehäuseeinsatz 38 und dem Wandbereich 20, in seinen axialen Hohlkanal 46 hindurchtreten läßt, so daß der Dampfstrom 28 sich längs des axialen Hohlkanals 46 ausbreiten und in den Kondensationsbereich 30 gelangen kann. Der axiale Hohlkanal 46 dient daher als Kanal für den Dampfstrom 28.

Aufgrund der Tatsache, daß die nichtbenetzbare poröse Struktur nicht durchlässig für das Kondensat 26 ist, ist sichergestellt, daß dieses im Zwischenraum 44 so lange zu verbleiben hat, bis es verdampft ist.

Im Kondensationsbereich 30 ist der Gehäuseeinsatz 38 ebenfalls als nichtbenetzbare poröse Struktur 50 ausgebildet, welche den Dampfstrom 28 von dem axialen Hohlkanal 46 in einen Zwischenraum 52, angeordnet zwischen dem Gehäuseeinsatz 38 und dem Wandbereich 32, hindurchtreten läßt, welche jedoch ein Hindurchtreten des Kondensats und somit des Kondensatstroms 34 in den axialen Hohlkanal 46 aufgrund der der Oberflächenspannung des wärmetransportierenden Mediums angepaßten Porengröße der nichtbenetzbaren porösen Struktur 50 verhindert.

Zwischen der nichtbenetzbaren porösen Struktur 42 im Verdampfungsbereich 24 und der nichtbenetzbaren porösen Struktur 50 im Kondensationsbereich 30 kann der Gehäuseeinsatz 38 beliebig ausgebildet sein. Beispielsweise ist es bei einem vereinfachten Ausführungsbeispiel möglich, den Gehäuseeinsatz 38 als geschlossene Wand 54 auszubilden, so daß durch den Zwischenraum 56 zwischen der Wand 54 und den Außenwänden 40 des zylindrischen Rohrs 14 ein Kondensatkanal entsteht.

Um jedoch den Verdampfungsbereich 24 und den Kondensationsbereich 30 beliebig in axialer Richtung des zylindrischen Rohrs 14 legen zu können, ist es vorteilhaft, den Gehäuseeinsatz 38 und somit auch die Wand 54 als nichtbenetzbare poröse Struktur auszubilden, welche den Dampfstrom 28 des wärmetransportierenden Mediums hindurchläßt, jedoch nicht den Kondensatstrom 34.

Durch die erfindungsgemäße Ausbildung des Gehäuseeinsatzes 38 ist somit sichergestellt, daß eine vollständige Trennung des Dampfstroms 28 vom Kondensatstrom 34 in dem ersten Ausführungsbeispiel 10 der erfindungsgemäßen Heatpipe erfolgt und somit sich der Dampfstrom 28 und der Kondensatstrom 34 nicht behindern.

Wird eine derartige Heatpipe im Schwerefeld betrieben und liegt der Kondensationsbereich 30 tiefer als der Verdampfungsbereich 24, so entsteht durch die zunehmende Kondensatbildung im Zwischenraum 52 ein zunehmender Druck, welcher für den Kondensatstrom 34 zum Verdampfungsbereich 24 entgegengesetzt zur Richtung der Schwerkraft verantwortlich ist und somit ein "Trockenlaufen" der Heatpipe im Verdampfungsbereich verhindert, da trotz Wirkung der Schwerkraft der Kondensatstrom 34 zum Verdampfungsbereich 24 aufrecht erhalten bleibt.

Bei einem zweiten verbesserten, als Ganzes mit 60 bezeichneten Ausführungsbeispiel der erfindungsgemäßen Heatpipe sind mit dem ersten Ausführungsbeispiel identische Teile mit denselben Bezugszeichen versehen, so daß bezüglich deren Beschreibung auf die Ausführungen zum ersten Ausführungsbeispiel verwiesen werden kann.

Im Gegensatz zum ersten Ausführungsbeispiel ist zumindest der Zwischenraum 56 mit einer Kapillarstruktur 62 gefüllt, welche zu einer in axialer Richtung des zylindrischen Rohrs 14 aktiven Kapillarwirkung führt und somit den Kondensatstrom 34 von dem Zwischenraum 52 zu dem Zwischenraum 44 aufgrund der Kapillarwirkung unterstützt.

Besonders vorteilhaft ist es bei diesem zweiten Ausführungsbeispiel auch, wenn zusätzlich noch der Zwischenraum 52 und der Zwischenraum 44 mit der Kapillarstruktur 62 ausgefüllt sind, so daß die Kapillarwirkung über die gesamte axiale Länge der Heatpipe 60 eintritt.

Die erfindungsgemäße Kapillarstruktur kann bei einem bevorzugten Ausführungsbeispiel erfindungsgemäß dadurch hergestellt werden, daß der als Rohr ausgebildete Gehäuseeinsatz 38 aus der nichtbenetzbaren porösen Struktur hergestellt ist und bis zu den Außenwänden 40 des zylindrischen Rohrs reicht, also keine makroskopischen Zwischenräume 44, 52 und 56 zwischen dem Gehäuseeinsatz 38 und den Außenwänden entstehen. Die benetzbare poröse Struktur wird dadurch erzeugt, daß die nichtbenetzbare Struktur oberflächlich mit einem Material beschichtet wird, welches von dem wärmetransportierenden Medium oberflächlich benetzbar ist. Durch die nunmehr vom kondensierten Medium benetzbare Oberfläche in einem den Außenwänden 40 zugewandten Teilbereich des Gehäuseeinsatzes 38 entsteht die Kapillarstruktur 62, und der bezüglich dieser radial innenliegende Teil des Gehäuseeinsatzes 38 aus der nichtbenetzbaren porösen Struktur, der oberflächlich nicht beschichtet wurde, hat nun die ursprünglich dieser Struktur zugedachte Wirkung in dem beschriebenen Ausführungsbeispiel.

Als nichtbenetzbare poröse Struktur können bei dem jeweiligen wärmetransportierenden Medium die in der nachfolgenden Tabelle aufgelisteten Materialien zum Einsatz kommen.

**TABELLE**

| Wärmetransportierendes Medium | nichtbenetzbare poröse Struktur |
|---|---|
| Hg | Glas |
| Hg | Graphit (C) |
| H₂O | Teflon |
| H₂O | Graphit (C) |
| H₂O | Polyäthylen |
| NH₃ | Teflon |
| NH₃ | Polytetrafluoräthylen |
| NH₃ | Polyäthylen |
| LiF | Graphit (C) |
| Ag | Graphit (C) |
| NaF | Graphit (C) |
| Al | Graphit (C) |
| H₂O | Polyvinylfluorid |
| NH₃ | Polyvinylfluorid |
| H₂O | Polyäthylenterephthalat |
| NH₃ | Polyäthylenterephthalat |

Als Beschichtung zur Umwandlung der nichtbenetzbaren porösen Struktur in eine von dem kondensierten wärmetransportierenden Medium benetzbare Kapillarstruktur ist es beispielsweise denkbar, die jeweilige Struktur oberflächlich zu metallisieren.

## Patentansprüche

1. Heatpipe mit einem ein wärmetransportierendes Medium beinhaltenden Gehäuse, welches einen Verdampfungsbereich und einen Kondensationsbereich aufweist, **dadurch gekennzeichnet,** daß in dem Gehäuse (12) ein Dampfkanal (46) vorgesehen ist, daß zwischen dem Dampfkanal (46) und dem Kondensationsbereich (30) eine nichtbenetzbare poröse Struktur (50) angeordnet ist, welche aufgrund ihrer Porengröße für das Kondensat (34) undurchlässig ist, und daß ein das Kondensat (34) vom Kondensationsbereich (30) zum Verdampfungsbereich (24) führender Kondensatkanal (56,62) vorgesehen ist.

2. Heatpipe nach Anspruch 1, dadurch gekennzeichnet, daß der Kondensatkanal als vom kondensierten Medium benetzbare Kapillarstruktur (62) ausgebildet ist.

3. Heatpipe nach Anspruch 2, dadurch gekennzeichnet, daß sich die Kapillarstruktur (62) in den Kondensationsbereich (30) hinein erstreckt.

4. Heatpipe nach Anspruch 2 oder 3, dadurch gekennzeichnet, daß sich die Kapillarstruktur (62) in den Verdampfungsbereich (24) hinein erstreckt.

5. Heatpipe nach einem der Ansprüche 2 bis 4, dadurch gekennzeichnet, daß die Kapillarstruktur (62) durch die nichtbenetzbare Struktur, oberflächenbeschichtet mit benetzbaren Materialien, gebildet ist.

6. Heatpipe nach einem der voranstehenden Ansprüche, dadurch gekennzeichnet, daß zwischen dem Verdampfungsbereich (24) und dem Dampfkanal (46) eine nichtbenetzbare poröse Struktur (42) vorgesehen ist, welche aufgrund ihrer Porengröße für das kondensierte Medium (26) undurchlässig ist.

7. Heatpipe nach einem der voranstehenden Ansprüche, dadurch gekennzeichnet, daß die nichtbenetzbare poröse Struktur (42,50) Teil eines Gehäuseeinsatzes (38) ist.

8. Heatpipe nach Anspruch 7, dadurch gekennzeichnet, daß der Gehäuseeinsatz (38) den Dampfkanal (46) umfaßt.

9. Heatpipe nach Anspruch 7 oder 8, dadurch gekennzeichnet, daß der Gehäuseeinsatz (38) den Kondensatkanal (62) umfaßt.

10. Heatpipe nach Anspruch 9, dadurch gekennzeichnet, daß der Gehäuseeinsatz (38) die Kapillarstruktur (62) umfaßt.

11. Heatpipe nach einem der Ansprüche 7 bis 10, dadurch gekennzeichnet, daß das Gehäuse (12) ein Hohlzylinder und der Gehäuseeinsatz (38) ein in diesen einsetzbares hohles Teil mit einer zylindermantelförmig angeordneten nichtbenetzbaren porösen Struktur (42,50) ist.

12. Heatpipe nach einem der voranstehenden Ansprüche, dadurch gekennzeichnet, daß die nichtbenetzbare poröse Struktur (42,50) ein Schaummaterial oder ein Gewebematerial oder ein Filzmaterial ist.
